# EUROPÄISCHE PATENTSCHRIFT

(11) **EP 0 724 700 B1**
(45) Veröffentlichungstag und Bekanntmachung des Hinweises auf die Patenterteilung: **14.01.1998**
(21) Anmeldenummer: 94930984.3
(22) Anmeldetag: 27.10.1994
(51) Int. Cl.: F24F 13/072, F24F 13/078

(54) **SCHLITZAUSLASS**
SLOT OUTLET
SORTIE A FENTE

(30) Priorität: 28.10.1993 DE 4336805; 17.08.1994 DE 4429143; 17.08.1994 DE 4429144
(43) Veröffentlichungstag der Anmeldung: 07.08.1996
(73) Patentinhaber: SCHAKO METALLWARENFABRIK FERDINAND SCHAD KG, 78600 Kolbingen (DE)
(72) Erfinder: MÜLLER, Gottfried, D-78600 Kolbingen (DE); HIPP, Paul, D-78600 Kolbingen (DE)
(74) Vertreter: Weiss, Peter, Dr. rer. nat.
(86) Internationale Anmeldenummer: EP9403527
(87) Internationale Veröffentlichungsnummer: WO9512095

(56) Entgegenhaltungen:
- DE-A- 2 320 498
- DE-A- 2 508 723
- DE-A- 2 553 196
- DE-U- 8 703 913
- US-A- 3 183 821
- US-A- 3 250 205

## Beschreibung

Die Erfindung betrifft einen Schlitzauslaß mit einer von Kanalwänden begrenzten Auslaßöffnung in einem Gehäuse, Schacht od. dgl., wobei in die Auslaßöffnung sich gegenüberliegend zwei unterschiedlich ausgestaltete Leitprofile eingesetzt sind, die jeweils eine Oberflächenkontur zum Führen eines Luftstromes aufweisen.

Derartige Schlitzauslässe sind in vielfältiger Form und Ausführung bekannt. In der Regel weisen sie zwei Kanalwände auf, zwischen welche eine Walze mit Durchströmschlitzen angeordnet ist. Als Beispiel wird auf die EP 0 239 854 oder die DE-OS 25 53 196 verwiesen. Diese Walzen benötigen eine gesonderte Lagerung, da sie drehbar sein müssen. Ferner muß der Schlitzauslaß relativ breit gehalten sein, damit die Walzen einen genügenden Durchmesser und ihre Lagerung eine genügende Wandstärke besitzen.

Ein Schlitzauslaß der o.g. Art ist ferner aus der DE-A 25 08 723 bekannt.

Dort handelt es sich um eine Lüftungsschiene für abgehängte Decken, wobei in eine Auslaßöffnung ein Leitprofil unterschiedlich eingesetzt werden kann. Dieses Leitprofil bildet, je nachdem, wie es in die Auslaßöffnung eingesetzt wird, mit einer gegenüberliegenden konturierten Wandfläche der Auslaßöffnung einen Luftleitkanal, durch den der Luftstrom in unterschiedliche Richtungen ausgeblasen werden kann.

Der vorliegenden Erfindung liegt die Aufgabe zugrunde, einen Schlitzauslaß der o.g. Art zu schaffen, bei welchem mit einfachsten Hilfsmitteln der Luftstrom auf vielfältige Weise beinflußt werden kann, und der möglichst schmal gehalten wird. Ebenfalls soll seine Montage und Herstellung wesentlich erleichtert werden und eine Änderung der Ausblasrichtung vereinfacht werden.

Zur Lösung dieser Aufgabe führt, daß die Leitprofile zu einem Leitprofileinsatz miteinander über zumindest eine Wand verbunden sind, der herausnehmbar in die Auslaßöffnung eingesetzt ist, nach dem Herausnehmen gedreht oder gewendet wieder in die Auslaßöffnung einsetzbar und dadurch die Richtung des Luftstromes veränderbar ist.

Die Leitprofile haben die Aufgabe, den Luftstrom in bestimmte Richtungen zu leiten, d.h. die Ausblasöffnung zu bestimmen. Deshalb weisen die Leitprofile eine bestimmte, gewünschte Oberflächenkontur zum Führen des Luftstromes auf. Der Einsatz mit den Leitprofilen kann horizontal oder vertikal gedreht und hierdurch je nach Wunsch die Ausblasöffnungsrichtung bestimmt werden. Aus diesem Grund ist auch der Einsatz entfernbar zwischen die Kanalwände eingesetzt, was durch entsprechende Rasteinrichtungen, wie bspw. Feder-Nut-Mechanismen, geschieht. Durch diese Ausgestaltung wird ein Herstellungs- und Montageaufwand für einen Schlitzauslaß wesentlich verringert, da nur zu einem Leitprofileinsatz verbundene Leitprofile für unterschiedlichste Luftströmungen benötigt werden.

Beide Leitprofile wirken bevorzugt zur Führung des Luftstromes, d.h. zum Ausgestalten der Ausblasöffnung zusammen.

In einem bevorzugten Ausführungsbeispiel besteht das eine Leitprofil aus einem Leitstreifen mit einem angeformten Leitfuß und das andere Leitprofil aus einer Aufwölbung mit angeformtem Streifen. Dabei liegen sich Aufwölbung und Leitfuß gegenüber, so daß ein Leitfußrist in etwa der Krümmung der Aufwölbung nachempfunden ist.

Diese Ausgestaltung gewährleistet verschiedene Möglichkeiten der Führung eines Luftstromes. Liegen bspw. Aufwölbung und Leitfuß innen zwischen den Kanalwänden und die Leitstreifen sich gegenüber, so findet beim Ausblasen keine Ablenkung des Luftstromes statt, so daß der Luftstrom senkrecht nach unten austritt.

Bilden Aufwölbung und Leitfuß die Ausblasöffnung, so strömt die Luft auf den Leitfuß und wird nach einer Richtung abgelenkt. Die Richtung kann ebenfalls durch Austauschen der Leitprofile gewählt werden.

Um die Luftstromrichtung noch weiter beeinflussen zu können, ist in einer verbesserten Ausführungsform der Erfindung eine weitere Luftleitlamelle zwischen den Leitprofilen bzw. zwischen einer Kanalwand und einem Leitprofil vorgesehen.

Da die Kanalwände in der Regel aus dem Werkstoff des Gehäuses, d.h. meist Metall bestehen, hat es sich als günstig erwiesen, zwischen die Leitprofile und die Kanalwände noch entprechende Randprofile einzuschalten. Diese Randprofile und auch die Leitprofile können dabei ggf. aus Kunststoff oder Aluminium bestehen. Auch hierdurch wird die Herstellung und Montage erleichtert, da für den Schlitzauslaß nur zwei verschiedene Profiltypen, Randprofil und Steg, benötigt werden, um über Distanzhülsen einen Abstand zu schaffen, damit mehrere Leitprofileinsätze nebeneinander angeordnet werden können.

Zur Festlegung der Randprofile sind dann entsprechende Klemmstreifen vorgesehen, die die Randprofile lösbar mit der jeweiligen Kanalwand verbinden.

In einem bevorzugten Ausführungsbeispiel besitzt das Randprofil Stützstreifen, wobei jedem Stützstreifen ein Leitprofil anliegt. Zur besseren Halterung und auch zur oben erwähnten Rastverbindungen können die Stützstreifen beispielsweise Rastbuckel und die Leitprofile Einformungen ausbilden, so daß zur Festlegung der Leitprofile, insbesondere als Einsatz, diese einfach zwischen die Stützstreifen geschoben werden, wobei die Stützstreifen nach außen ausweichen und nach dem Einschieben der Leitprofile in die Einformungen schnappen bzw. die Federn in die Nuten einrasten.

Ein weiterer Vorteil der vorliegenden Erfindung ist, daß mittels zwei Profiltypen, Randprofil und Steg, der Schlitzauslaß in x-beliebiger Länge hergestellt werden kann. Somit wird ein idividuelles Anpassen durch Breite und Länge des Schlitzauslasses mit sehr geringem Fertigungsaufwand ermöglicht.

Durch die Möglichkeit mehrere Leitprofileinsätzes nebeneinander und/oder hintereinander in einen Schlitzauslaß einzurasten, kann der Luftstrom in drei unterschiedliche Richtungen, nach unten, nach rechts und nach links abgelenkt werden.

In einem weiteren Ausführungsbeispiel ist dem Schlitzauslaß eine Leuchte zugeordnet, wobei durch beispielsweise eine Leuchtstoffröhre erzeugte Wärme durch Lochschlitze mittels eines Auslaßstutzens abgeführt bzw. abgesaugt werden kann. Dabei kann dieses Abführen durch einen an Halteschienen befestigten Schlitzschieber gesteuert werden. Diese Steuerung kann stufenlos erfolgen, indem die Lochschlitze mehr oder weniger mit dem Schlitzschieber verschlossen werden.

Die Lochschlitze und auch der entsprechende Schlitzschieber können mit Schlitzen, Löcher oder sonstigen Öffnungen versehen sein.

Die Lochschlitze sind bevorzugt in der Bodenplatte des Gehäuses vorgesehen, wobei die dort anschließenden bevorzugt abgekanteten Seitenwände an jedem Ende einen Befestigungswinkel ausbilden. Dem Auslaßstutzen gegenüberliegend kann mindestens eine Leuchtstoffröhre über einen Träger an der Bodenplatte befestigt werden. Somit wird gewährleistet, daß durch die abgekantete Anordnung der Seitenwände die von den Leuchtstoffröhren erwärmte Luft schon allein durch die Temperaturunterschiede nach oben getragen und durch die Lochschlitze über den Auslaßstutzen abgeführt wird. Das Abführen der Luft durch die Lochschlitze kann durch hier nicht gezeigte Absaugvorrichtungen unterstützt werden.

Ferner sei daran gedacht, daß das Gehäuse auch parabolförmig ausgestaltet sein kann, um eine bessere Lichtstrahlführung und Reflexion des Lichtes in dem Raum zu erwirken.

Über einen an der Bodenplatte befestigter Stützwinkel und über den Befestigungswinkel wird ein Schacht, bevorzugt rechts und links der Seitenwände des Gehäuses, festgelegt. Dieser Schacht ist bevorzugt sehr schmal ausgebildet, um möglichst unscheinbar zu wirken. Dabei wird gleichzeitig gewährleistet, daß ein Maximum an Warm- oder Kaltluft in einen Raum eingebracht werden kann.

Dies wird ermöglicht, indem die beispielsweise abgekühlte Luft über den Einlaßstutzen durch eine Öffnung dem Schacht zugeführt wird. Durch eine Auslaßöffnung strömt die Luft über den Auslaß in den Raum.

Dabei kann die auszubringende Luft durch die oben beschriebenen Leitprofile bzw. Einsätze in drei Hauptrichtungen abgelenkt werden. Die Leitprofileinsätze sind zwischen einem Randprofil und einem Steg wieder lösbar und verdrehbar eingesetzt.

Die Randprofile sind bevorzugt mit dem Boden verbunden und stützen sich gleichzeitig mit Klemmstreifen an den Seitenwänden des Schachtes oder an einem Stützstreifen ab.

Durch die Möglichkeit, auch mehrere Stege zwischen die Randprofile mittels Distanzhülsen einzubringen, entstehen mehrere für den Leitprofileinsatz mögliche Öffnungen, so daß mehrere Leitprofileinsätze nebeneinander eingeschoben werden können. Damit ist eine besonders wirkungsvolle Ausgestaltung der Erfindung gegeben, da durch den Leitprofileinsatz verschiedene Luftströme kombiniert werden können.

Durch Einbrigen von mehreren Leitprofileinsätzen hintereinander und/oder nebeneinander wird trotz einer sehr schmalen und unauffälligen Anordnung der Leitprofileinsätze in einem Schlitzauslaß ein großes Luftstromvolumen von etwa 70 m³/h aus einem hintereinander mit Leitprofileinsätzen bestückten Schlitzauslaß von 1 m Länge geräuschfrei ausgebracht. In einer beidseitigen Anordnung des Schlitzauslaßes mit beispielsweise einer 3-schlitzigen Ausführung können somit auf 1 m Länge etwa 420 m³/h an Luftvolumen in einen Raum eingebracht werden.

Ferner ist ein wesentlicher Vorteil des Schlitzauslaßes, daß über die Leitprofileinsätze der Luftstrom direkt entlang der Decke geführt werden kann und somit eine Induktion von Raumluft an der Decke ausgeschlossen ist, was bislang zu starken Verschmutzungen der Decke geführt hat.

Die Besonderheit der vorliegenden Erfindung ist vor allem darin zu sehen, daß die Wärme mindestens einer Leuchtstoffröhre abgeführt und gleichzeitig die Zufuhr von kühler Luft durch die Leitprofileinsätze kombiniert werden kann. Diese besondere Anordnung gewährleistet einerseits einen Kühlvorgang und ein Versorgen eines Raumes mit Frischluft und andererseits im Heizfall, durch Verriegeln der Lochschlitze, daß Warmluft in den Raum eingeführt werden kann, so daß auch ein Heizvorgang unterstützt wird.

In einem bevorzugten Ausführungsbeispiel sitzt das Randprofil auf einem speziellen Abdeckrahmen, der einerseits abgekantet oder andersförmig gestaltet sein kann, um dem Luftauslaß ein bestimmtes Design zu geben.

Die gesamte Anordnung der Beleuchtungseinrichtung kann auf oder in eine Decke eingesetzt werden. Sie eignet sich besonders auch zum Einbau in Zwischendecken oder an sonstigen Profilen.

Um eine Einheitlichkeit in der Decke herzustellen, liegt im Rahmen der Erfindung, daß zwischen dem Befestigungswinkel der Seitenwände des Gehäuses ein Lamellenrahmen vorgesehen sein kann, der eine optische Ausgestaltung und spezielle Lichtführung des Gehäuses unterstützt und dabei eine Integration des Luftauslasses in einer Decke erwirkt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 einen Querschnitt durch einen erfindungsgemäßen Schlitzauslaß;
Fig. 2 einen Querschnitt durch ein weiteres Ausführungsbeispiel eines Schlitzauslasses;
Fig. 3 einen Querschnitt durch einen einfachen Schlitzauslaß;
Fig. 4 und 5 Querschnitte durch weitere Ausführungsbeispiele von Schlitzauslässen;
Fig. 6 einen Querschnitt durch ein weiteres Ausführungsbeispiel eines Schlitzauslasses,
Fig. 7 - 9 Anwendungsbeispiele von erfindungsgemäßen Schlitzauslässen gemäß Figur 6;
Fig. 10 eine perspektivisch dargestellte Ansicht eines erfindungsgemäßen Leitprofileinsatzes;
Fig. 11 eine Unteransicht eines möglichen Ausführungsbeispiels eines Schlitzauslasses;
Fig. 12 einen schematisch dargestellten Querschnitt durch ein weiteres Ausführungsbeispiel eines Schlitzauslasses mit Beleuchtungseinrichtung;
Fig. 13 einen Querschnitt durch ein weiteres Ausführungsbeispiel entsprechend Figur 12.

Ein Schlitzauslaß R weist gem. Fig. 1 ein etwa rechteckiges Gehäuse 1 auf, dessen Boden 2 von einer Auslaßöffnung 3 unterbrochen ist. Beidseits sind an die Auslaßöffnung 3 dem Boden 2 Kanalwände 4 und 5 angeformt.

In dem Gehäuse 1 sitzt ein Einsatz 6, welcher Durchbre- chungen 7 zum Durchlaß eines nicht näher gezeigten Luftstromes aufweist. Zur Vergleichmäßigung dieser Luftströmung sind die Durchbrechungen 7 bevorzugt links und rechts von der Auslaßöffnung 3 angeordnet.

Jeder Kanalwand 4 bzw. 5 ist ein bevorzugt gleich ausgestaltetes Randprofil 8a, 8b aufgeschoben. Dieses Randprofil 8a, 8b kann beispielsweise aus Kunststoff oder Aluminium bestehen. Im vorliegenden Ausführungsbeispiel weist es einen Plattenteil 9 auf, von dem ein Klemmstreifen 10 abgekantet ist. Dieser Klemmstreifen 10 übergreift in Gebrauchslage die Kanalwand 4 bzw. 5, wodurch das Randprofil 8a, 8b an der Kanalwand 4 bzw. 5 festgelegt wird.

An das Plattenteil 9 schließt unter Ausbildung eines Anschlages 22 ein Stützstreifen 11 an, der entsprechend den Figuren 1 und 2 teilweise durch eine Materialanhäufung unterschiedlich dick ausgebildet ist. Diese Materialanhäufung kann in gewisser Weise einen Rastbuckel 12 ausbilden.

Jedem Stützstreifen 11 ist ein eigenes Leitprofil 13 bzw. 14 aufgesetzt. Das Leitprofil 13 besteht im wesentlichen aus einem Leitstreifen 15, der bevorzugt eine Einformung 16 entsprechend dem Rastbuckel 12 aufweist. An den Leitstreifen 15 schließt ein Leitfuß 17 an, der einen Öffnungsquerschnitt 18 zwischen den beiden Randprofilen 8a und 8b verengt.

Ihm gegenüberliegend ist das Leitprofil 14 mit einer buckelförmigen Aufwölbung 19 ausgebildet, welche bevorzugt eine weitere Einformung 20 entsprechend dem Rastbuckel 12b besitzt. An die Aufwölbung 19 schließt sich ein Streifen 21 an.

Im vorliegenden Ausführungsbeispiel ist zwischen dem Streifen 21 und dem Leitstreifen 15 in einer Ausblasöffnung 22 eine Luftleitlamelle 23 bekannter Bauart vorgesehen.

Bei dem Ausführungsbeispiel eines Schlitzauslasses R1 gem. Fig. 2 sind das Gehäuse 1, die Kanalwände 4 und 5 sowie die Randprofile 8a und 8b gleich ausgebildet. Allerdings sind die Leitprofile 13 und 14 genau verkehrt herum den jeweiligen Stützstreifen 11a und 11b aufgesetzt, so daß der Leitfuß 17 mit der Aufwölbung 19 eine nach rechts gerichtete Ausblasöffnung 22a ausbildet. Dies wird durch die Pfeile 24a verdeutlicht. Der Luftstrom 24 gemäß Fig. 1 tritt dagegen senkrecht nach unten aus.

Um einen Luftaustritt nach links zu erreichen, brauchen nur die Leitprofile 13 und 14 gemäß Fig. 2 ausgetauscht zu werden.

Bevorzugt bilden die Leitprofile 13 und 14 und gegebenenfalls die Luftleitlamelle 23 eine Einheit als Leitprofileinsatz 25 (siehe Figur 10), der zwischen die beiden Stützstreifen 11a und 11b eingeschoben werden kann. Diese Stützstreifen 11a und 11b geben beim Einschieben nach, so daß die entsprechenden Rastbuckel 12a und 12b in die Einformungen 16 und 20 einrasten können. In diesem Fall sind dann die Leitprofile 13 und 14 durch entsprechende Stirnwände, Verbindungsstege od. dgl. miteinander gekoppelt.

In den Figuren 3 - 5 ist erkennbar, daß eine Mehrzahl von Leitprofileinsätzen parallel nebeneinander angeordnet sein können. Um die gewünschte Breite des Schlitzauslasses für einen entsprechenden Leitprofileinsatz 25 zu bekommen, ist eine Distanzhülse 27 zwischen die Randprofile 8a, 8b eingeschoben, wobei die Randprofile 8a, 8b mittels Befestigungselementen 28, die durch die Distanzhülsen 27 verlaufen, zusammengehalten werden. Dabei ist daran gedacht, die Befestigungselemente 28 und die Distanzhülsen 27 bevorzugt so anzuordnen, daß sie nicht mit dem Leitprofileinsatz 25 in einer Ebene liegen und somit die auszubringende Luftströmung nicht beeinträchtigen.

Gemäß Figur 4 wird ein erfindungsgemäßer Schlitzauslaß R3 durch mindestens einen Steg 31 unterteilt. Dieser wird zwischen den Randprofilen 8a, 8b über die Distanzhülsen 27 mittels den Befestigungselementen 28 so plaziert, daß zwischen die entstehenden Öffnungen mindestens zwei Leitprofileinsätze 25 nebeneinander eingeschoben werden können.

Der Steg 31 weist an einem unteren Profil 38 beidseitig Nuten 30a, 30b auf und bildet durch ein oberes, dickeres Profil 39 beiseitige Anschläge 32 aus. Ein oberes Ende 40 des Profils 39 ist bevorzugt in etwa rund ausgebildet, um eine Wirbelbildung der vorbeistörmenden Luftströme zu verhindern.

In dem vorliegenden Ausführungsbeispiel gemäß Figur 4 ist der rechte Leitprofileinsatz 25 so eingeschoben, daß der auszubringende Luftstrahl in etwa geradlinig nach unten gerichtet ist. Links dagegen ist der Leitprofileinsatz 25 so eingesetzt, daß der Luftstrahl nach links abgelenkt wird.

Bei einem erfindungsgemäßen Luftauslaß gemäß Figur 5 werden zwei Stege 31 zwischen die Randprofile 8a, 8b mittels Distanzhülsen 27 über Befestigungselemente 28 so verbunden, so daß ein Schlitzauslaß R4 mit drei Leitprofileinsätze 25 nebeneinander in unterschiedlichster Anordnung erstellt werden kann. So wird der Luftstrahl bei dem rechten eingeschobenen Leitprofil nach rechts, durch das mittlere Leitprofil nach unten und durch das linke Leitprofil nach links abgeleitet. Das Ausströmverhalten der Luft kann durch die Leitprofileinsätze 25 unterschiedlich eingestellt werden, indem die Leitprofileinsätze 25 durch einfaches Herausnehmen umgedreht oder gewendet werden. Dadurch kann die Richtung des Luftleitstrahls entweder nach rechts oder nach links oder nach unten festgelegt werden. Dies geschieht durch Wenden des Leitprofileinsatzes 25 um seine Längsachse bzw. durch Drehen um seine senkrecht zur Luftleitlamelle 23 stehende Mittelachse.

Der Schlitzauslaß R5, gemäß Figur 6, weist einen Abdeckrahmen 33 auf, der außerhalb der Randprofile 8a, 8b mittels Befestigungselementen 34 mit den Randprofilen 8a, 8b verbunden wird. Der Abdeckrahmen 33 ermöglicht einen besonders ästhetischen Decken- oder Wandeinbau. Es ist daran gedacht, daß der Abdeckrahmen 33 aus Außenprofilen 41 unterschiedlichster Art bestehen kann. Er kann abgekantet, rund, rechteckförmig oder so ähnlich ausgestaltet sein.

In den Figuren 7 bis 9 sind bevorzugte Schlitzauslässe R6 dargestellt, welche die unterschiedlichen Möglichkeiten der Luftführung kennzeichnen. In Figur 7 wird die Luft durch den Leitprofileinsatz 25 nach unten ausgebracht, in Figur 8 dagegen wird die auszubringende Luft nach links abgelenkt und in Figur 9 strömt die Luft nach rechts. Die Luftführungen in den Figuren 7 bis 8 ist durch die dargestellte Pfeilrichtung mit L₁, L₂, L₃ gekennzeichnet.

In diesen bevorzugten Ausführungsbeispielen ist daran gedacht, daß auch ein Abdeckrahmen 35 an die Randprofile 8a, 8b genietet, geschraubt, geklebt oder auch wieder lösbar befestigt sein kann.

In Figur 9 ist ein Schlitzauslaß R6 dargestellt, bei dem die Luft durch einen Einlaßstutzen 36, der an einer Seitenwand 37 des Gehäuses 1 befestigt ist, unmittelbar in den Gehäusekasten einströmen kann, um durch den Einsatz 6 aus dem Leitprofileinsatz 25, hier nach rechts, auszuströmen.

In dem Leitprofileinsatz 25 gemäß Figur 10 sind seitlich in einer Seitenwand 42 Federn 29 vorgesehen, die beim Einschieben des Profileinsatzes 25 in entsprechend durchgehend verlaufende Nuten 30 der Randprofile 8a, 8b eingreifen. Somit wird der Leitprofileinsatz 25 lösbar zwischen den Randprofilen 8a, 8b fixiert.

Dabei ist jede Feder 29 mittig angeordnet, so daß durch ein Umdrehen des Leitprofileinsatzes 25 bzw. ein umgedrehtes Einsetzen des Leitprofileinsatzes 25 eine mittige Anordnung und vor allen Dingen ein Einrasten in die Nut 30a, 30b gewährleistet ist. Die entsprechenden Stirnwände 26 geben den Elementen 13, 14, 17, 23 entsprechenden Halt.

Ein Schlitzauslaß R7 ist in Figur 11 dargestellt, bei dem deutlich erkennbar wird, daß mehrere Leitprofileinsätze 25, die auch unterschiedliche Längen aufweisen können, hintereinander und/oder nebeneinander zwischen dem Randprofil 8a und dem Steg 31, oder zwischen mehreren Stegen 31, und/oder zwischen dem Steg 31 und dem Randprofil 8b eingeclipst werden können. Ebenso ist ein Abdeckrahmen 33, 35 neben dem Randprofil 8a, 8b befestigt.

Es sei auch daran gedacht, daß durch entsprechende Deckel, die hier nicht gezeigt sind, gewisse Kombinationen an Schlitzlässen möglich sind, um den Luftstrom zu begrenzen bzw. zu variieren und unterschiedliche Bereiche eines Raumes durch die Variation möglichst mit unterschiedlichem Volumenstrom in unterschiedlicher Richtungen zu belüften. Ferner liegt im Rahmen der Erfindung auch die selbständige Ausgestaltung der Leitprofile 13 und 14 des Leitprofileinsatzes 25, wobei diese beispielsweise auch auf die Stützstreifen 11 aufgeklebt oder sonstwie ausgeformt werden können.

Ein Schlitzauslaß B für Leuchten weist gemäß Figur 12 ein Gehäuse 51 auf, in dessen Bodenplatte 52 Lochschlitze 53 eingebracht sind, die über einen Schlitzschieber 54 geschlossen oder geöffnet werden können. Der Schlitzschieber 54 ist in beidseitigen Halteschienen 55 verschiebbar angeordnet.

Neben den Lochschlitzen 53 sind bevorzugt zwei Leuchtstoffröhren 56 über Träger 57 an der Bodenplatte 52 befestigt.

Auf der gegenüberliegenden Seite ist über die Breite und Länge der Lochschlitze 53 ein Auslaßstutzen 87 befestigt. Neben dem Auslaßstutzen 87 sind Stützwinkel 59 mit der Bodenplatte 52 verbunden.

Von der Bodenplatte 52 sind Seitenwände 61 abgewinkelt und bilden an Ränder Befestigungswinkel 62 aus. An jeden Befestigungswinkel 62 und Stützwinkel 59 schließt sich ein Schacht 63 an, wobei eine Seitenwand 64b mit dem Gehäuse 51 verbunden wird.

Der Schacht 63 ist mit einer Außenwand 64a versehen, die eine Öffnung 66 aufweist, in die ein Einlaßstutzen 86 mündet. Ferner wird der Schacht 63 mit einem Deckel 65 an einer Decke 67 befestigt.

In eine dem Deckel 65 gegenüberliegende Auslaßöffnung 68 sind Schlitzauslässe A eingesetzt, deren beidseitige Randprofile 8 jeweils einen Klemmsteifen 10 aufweisen, die sich gegen die Seitenwand 64b und Außenwand 64a abstützen. Möglich ist auch eine Festlegung über einen Stützstreifen 88, wie dies in Fig. 13 angedeutet ist. Jeder Schlitzauslaß weist mehrere Leitprofileinsätze 25 auf, bei welchen Ausblasrichtungen L1, L2, L3 in horizontaler Richtung nach rechts, nach links und senkrecht nach unten, durch Umdrehen und Verdrehen des Leitprofileinsatzes 25 möglich sind.

Gemäß Figur 13 ist an jedem Randprofil 8 ein Abdeckrahmen 33 befestigt, der auch einem Boden 69 des Schachtes 63 anliegt.

Der Schlitzauslaß B₁ für Leuchten mit Schlitzauslaß gemäß Figur 13 weist in dem Gehäuse 51 einen Lamellenrahmen 70 auf, der eine einheitliche Ebene zwischen den beiden Schächten 63 bildet und die Leuchten 56 überdeckt.

Bei den Schlitzauslässen B und B₁ für Leuchten gemäß Figur 12 und 13 wird die zuzuführende Luft über den Einlaßstutzen 86 jedem Schacht 63 zugeführt und durch die Schlitzauslässe A ausgebracht. Gleichzeitig kann Abluft durch die vom Schlitzschieber 54 geöffneten Lochschlitze 53 in der Bodenplatte 52 abgeführt werden.
*Translator's note:
Presumably "Luftprofile" (air profiles) is a clerical error for "Leitprofile" (guide profiles) in the German text.

## Patentansprüche

1. Schlitzauslaß mit einer von Kanalwänden (4, 5, 64) begrenzten Auslaßöffnung (3, 68) in einem Gehäuse (1), Schacht (63) od. dgl., wobei in die Auslaßöffnung (3, 68) sich gegenüberliegend zwei unterschiedlich ausgestaltete Leitprofile (13, 14) eingesetzt sind, die jeweils eine Oberflächenkontur zum Führen eines Luftstromes (24) aufweisen,
dadurch gekennzeichnet,
daß die Leitprofile (13, 14) zu einem Leitprofileinsatz (25) miteinander über zumindest eine Wand (26) verbunden sind, der herausnehmbar in die Auslaßöffnung (3, 68) eingesetzt ist, nach dem Herausnehmen gedreht oder gewendet wieder in die Auslaßöffnung (3, 68) einsetzbar und dadurch die Richtung des Luftstromes (24) veränderbar ist.

2. Schlitzauslaß nach Anspruch 1, dadurch gekennzeichnet, daß das eine Leitprofil (13) aus einem Leitstreifen (15) mit angeformtem Leitfuß (17) und das andere Leitprofil (14) aus einer Aufwölbung (19) mit angeformtem Streifen (21) besteht, wobei sich Aufwölbung (19) und Leitfuß (17) gegenüberliegen.

3. Schlitzauslaß nach Anspruch 1 oder 2, dadurch gekennzeichnet, daß zwischen einer Kanalwand (4, 5, 64) und dem Leitprofil (13, 14) bzw. zwischen zwei Leitprofilen (13, 14) zumindest eine Luftleitlamelle (23) angeordnet ist.

4. Schlitzauslaß nach einem der Ansprüche 1-3, dadurch gekennzeichnet, daß zwischen die Kanalwände (4, 5, 64) und das Leitprofil (13, 14) ein Randprofil (8a, 8b) fest und/oder lösbar eingesetzt ist.

5. Schlitzauslaß nach Anspruch 4, dadurch gekennzeichnet, daß und sich gegenüberliegende Randprofilen (8a, 8b) über Befestigungselemente (28) und Distanzhülsen (27) in Verbindung stehen.

6. Schlitzauslaß nach Anspruch 4 oder 5, dadurch gekennzeichnet, daß das Randprofil (8a, 8b) über einen Klemmstreifen (10) mit der Kanalwand (4, 5) fest und/oder lösbar verbunden ist bzw. sich gegen die Kanalwand (64) abstützt.

7. Schlitzauslaß nach einem der Ansprüche 4 bis 6, dadurch gekennzeichnet, daß das Randprofil (8a, 8b) Stützstreifen (11) besitzt, welche die Luftprofile (13, 14) halten.

8. Schlitzauslaß nach Anspruch 7, dadurch gekennzeichnet, daß die Stützstreifen (11) Rastbuckel (12) und die Leitprofile (13, 14) Einformungen (20) ausbilden.

9. Schlitzauslaß nach Anspruch 7, dadurch gekennzeichnet, daß die Stützstreifen (11) eine Nut (30) und die Leitprofile (13, 14) Federn (29) in einer Seitenwand (37) ausbilden und die Federn (29) in Gebrauchslage in die Nuten (30a, 30b) der Randprofile (8a, 8b) eingreifen.

10. Schlitzauslaß nach wenigstens einem der Ansprüche 4 bis 9, dadurch gekennzeichnet, daß zwischen die Randprofile (8a, 8b) zumindest ein Steg (31) mittels Befestigungselementen (28) und Distanzhülsen (27) eingebracht ist.

11. Schlitzauslaß nach Anspruch 10, dadurch gekennzeichnet, daß der Steg (31) aus zwei Profilen (38 und 39) besteht, wobei das obere Profil (39) ein bevorzugt abgerundetes oberes Ende (40) und das untere Profil (38) beidseitig die Nuten (30a, 30b) aufweist.

12. Schlitzauslaß nach wenigstens einem der Ansprüche 1 bis 11, dadurch gekennzeichnet, daß der Leitprofileinsatz (25) rastbar zwischen die Wänden (4, 5, 64) bzw. die Randprofile (8a, 8b) einsetzbar ist.

13. Schlitzauslaß nach wenigstens einem der Ansprüche 1 bis 12, dadurch gekennzeichnet, daß zumindest zwei Leitprofileinsätze (25) nebeneinander und/oder hintereinander zwischen die Randprofile (8a, 8b) und/oder Stege (31) eingesetzt sind.

14. Schlitzsauslaß nach wenigstens einem der Ansprüche 4 bis 13, dadurch gekennzeichnet, daß dem Randprofil (8a, 8b) zumindest ein Abdeckrahmen (33, 35) zugeordnet ist.

15. Schlitzauslaß nach Anspruch 14, dadurch gekennzeichnet, daß der Abdeckrahmen (33, 35) ein Außenprofil aufweist, welches rund, abgekantet oder ähnlich ausgestaltet ist und über Befestigungselemente (34) mit dem Randprofil (8a, 8b) fest oder wieder lösbar verbunden ist.

16. Schlitzauslaß nach wenigstens einem der Ansprüche 1 bis 15, dadurch gekennzeichnet, daß in einem Gehäuse (51) zumindest eine Leuchte (56), bevorzugt eine Leuchtstoffröhre, angeordnet und der Leuchte (56) ein Luftauslaß A zugeordnet ist.

17. Schlitzauslaß nach Anspruch 16, dadurch gekennzeichnet, daß der Leuchte (56) auch eine Einrichtung (53, 54, 55, 87) zum Abführen von Abluft zugeordnet ist.

18. Schlitzauslaß nach Anspruch 17, dadurch gekennzeichnet, daß in eine Bodenplatte (52) des Gehäuses (51) Lochschlitze (53) eingeformt sind und diesen über Halteschienen (55) ein Schlitz schieber (54) zugeordnet ist, der die Lochschlitze (53) stufenlos schließt und/oder öffnet.

19. Schlitzauslaß nach Anspruch 18, dadurch gekennzeichnet, daß der Bodenplatte (52) um die Lochschlitze (53) ein Auslaßstutzen (87) zugeordnet ist.

20. Schlitzauslaß nach Anspruch 18 oder 19, dadurch gekennzeichnet, daß links und rechts der Lochschlitze (53), Leuchtstoffröhren (56) über Träger (57) mit der Bodenplatte (52) des Gehäuses (51) verbunden sind.

21. Schlitzauslaß nach einem der Ansprüche 18 bis 20, dadurch gekennzeichnet, daß von der Bodenplatte (52) zumindest eine Seitenwand (61) abkragt, die an ihrem Rand einen Befestigungswinkel (62) aufweist.

22. Schlitzauslaß nach Anspruch 21, dadurch gekennzeichnet, daß über den Befestigungwinkel (62) und einen mit der Bodenplatte (52) verbundenen Stützwinkel (59) zumindest ein Schacht (63) seitlich mit dem Gehäuse (51) in Verbindung steht, in dem ein Schlitzauslaß (A) vorgesehen ist.

23. Schlitzauslaß nach Anspruch 22, dadurch gekennzeichnet, daß ein Einlaßstutzen (86) in eine Öffnung (66) einer Außenwand (64a) des Schachtes (63) mündet.

24. Schlitzauslaß nach Anspruch 22 und 23, dadurch gekennzeichnet, daß der Schacht (63) einen Deckel (65) aufweist, der an einer Decke (67) befestigt ist.

25. Schlitzauslaß nach Anspruch 24, dadurch gekennzeichnet, daß die dem Deckel (65) gegenüberliegende Auslaßöffnung (68) von einem Boden (69) seitlich begrenzt ist.

26. Schlitzauslaß nach Anspruch 25, dadurch gekennzeichnet, daß der Schlitzauslaß (A) in die Auslaßöffnung (68) des Schachtes (63) bzw. in den Boden (69) eingesetzt ist.

27. Schlitzauslaß nach einem der Ansprüche 1 bis 26, dadurch gekennzeichnet, daß der Leitprofileinsatz (25) den auszubringenden Luftstrom, durch Umdrehen oder Verdrehen des Leitprofileinsatz (25), nach rechts (L1), nach links (L3) oder gerade nach unten (L2) ablenkt, wobei mehrere Leitprofileinsätze (25) hintereinander und/oder nebeneinander zwischen zwei Randprofilen (8) und gegebenenfalls zumindest einem Steg (31) eingeclipst sind.

## Claims

1. Slot outlet, having an outlet aperture (3, 68) which is defined by channel walls in a housing (1), chute (63) or the like, two differently configured guide profiles (13, 14) being inserted into the outlet aperture (3, 68) so as to lie opposite each other and each having a surface contour to guide an air flow (24), characterised in that the guide profiles (13, 14) are interconnected via at least one wall (26) to form a guide profile insert (25), which is removably inserted into the outlet aperture (3, 68) and, after removal, can be re-inserted, either rotated or turned, into the outlet aperture (3, 68), and the direction of the air flow (24) can be altered thereby.

2. Slot outlet according to claim 1, characterised in that one guide profile (13) comprises one guide strip (15) having a guide foot (17) shaped to fit thereon, and the other guide profile (14) comprises a bulge portion (19) having a strip (21) shaped to fit thereon, the bulge portion (19) and guide foot (17) being situated opposite each other.

3. Slot outlet according to claim 1 or 2, characterised in that at least one air guiding vane (23) is disposed between one channel wall (4, 5, 64) and the guide profile (13, 14) or respectively between two guide profiles (13, 14).

4. Slot outlet according to one of claims 1-3, characterised in that an edge profile (8a, 8b) is securely and/or detachably inserted between the channel walls (4, 5, 64) and the guide profile (13, 14).

5. Slot outlet according to claim 4, characterised in that oppositely situated edge profiles (8a, 8b) communicate with each other via securing members (28) and spacer sleeves (27).

6. Slot outlet according to claim 4 or 5, characterised in that the edge profile (8a, 8b) is securely and/or detachably connected to the channel wall (4, 5) via a clamping strip (10) or respectively is supported against the channel wall (64).

7. Slot outlet according to one of claims 4 to 6, characterised in that the edge profile (8a, 8b) has supporting strips (11) which hold the air profiles (13, 14). *

8. Slot outlet according to claim 7, charactensed in that the supporting strips (11) form hump-shaped locking means (12), and the guide profiles (13, 14) form inwardly shaped portions (20).

9. Slot outlet according to claim 7, characterised in that the supporting strips (11) form a groove (30), and the guide profiles (13, 14) form tongues (29) in a lateral wall (37) and, in the position of use the tongues (29) engage in the grooves (30a, 30b) of the edge profiles (8a, 8b).

10. Slot outlet according to at least one of claims 4 to 9, characterised in that at least one web (31) is fitted between the edge profiles (8a, 8b) by means of securing members (18) and spacer sleeves (27).

11. Slot outlet according to claim 10, characterised in that the web (31) comprises two profiles (38 and 39), the upper profile (39) having a preferably rounded upper end (40), and the lower profile (38) having the grooves (30a, 30b) on both sides.

12. Slot outlet according to at least one of claims 1 to 11, characterised in that the guide profile insert (25) is lockably insertable between the walls (4, 5, 64) or respectively the edge profiles (8a, 8b).

13. Slot outlet according to at least one of claims 1 to 12, characterised in that at least two guide profile inserts (25) are inserted next to each other and/or behind each other between the edge profiles (8a, 8b) and/or webs (31).

14. Slot outlet according to at least one of claims 4 to 13, characterised in that at least one cover frame (33, 35) is associated with the edge profile (8a, 8b).

15. Slot outlet according to claim 14, characterised in that the cover frame (33, 35) has an outer profile which is configured to be circular, angular or the like and is securely or again detachably connected to the edge profile (8a, 8b) via securing members (34).

16. Slot outlet according to at least one of claims 1 to 15, characterised in that at least one light (56), preferably a fluorescent tube, is disposed in a housing (51), and an air outlet A is associated with the light (56).

17. Slot outlet according to claim 16, characterised in that an arrangement (53, 54, 55, 87) is also associated with the light (56) for the discharge of spent air.

18. Slot outlet according to claim 17, characterised in that perforate slots (53) are provided in a base plate (52) of the housing (51), and a slotted slide (54), which closes and/or opens the perforate slots (53) in a stepless manner, is associated with said slots via retaining bars (55).

19. Slot outlet according to claim 18, characterised in that an outlet connection pipe (87) is associated with the base plate (52) around the perforate slots (53).

20. Slot outlet according to claim 18 or 19, characterised in that fluorescent tubes (56) are connected, on the left and right of the perforate slots (53), to the base plate (52) of the housing (51) via carriers (57).

21. Slot outlet according to one of claims 18 to 20, characterised in that at least one lateral wall (61) bends away from the base plate (52), and has a securing bracket (62) on its edge.

22. Slot outlet according to claim 21, characterised in that at least one chute (63) communicates laterally with the housing (51) via the securing bracket (62) and a supporting bracket (59), which is connected to the base plate (52), a slot outlet (A) being provided in said chute.

23. Slot outlet according to claim 22, characterised in that an inlet connection pipe (86) terminates in an aperture (66) of an outer wall (64a) of the chute (63).

24. Slot outlet according to claims 22 and 23, characterised in that the chute (63) has a cover (65), which is secured to a ceiling (67).

25. Slot outlet according to claim 24, characterised in that the outlet aperture (68), situated opposite the cover (65), is laterally defined by a base (69).

26. Slot outlet according to claim 25, characterised in that the slot outlet (A) is inserted into the outlet aperture (68) of the chute (63) or respectively into the base (69).

27. Slot outlet according to one of claims I to 26, characterised in that the guide profile insert (25) deflects the air flow to be discharged to the right (L1), to the left (L3) or just downwardly (L2) by rotation or deflection of the guide profile insert (25), a plurality of guide profile inserts (25) being clipped in position behind one another and/or next to one another between two edge profiles (8) and possibly at least one web (31).

## Revendications

1. Sortie à fente comportant, une ouverture de sortie (3, 68) délimitée par les parois (4, 5, 64) d'un canal appartenant à un boîtier (1), à un puits (63) ou analogue, ouverture dans laquelle sont montés face à face deux profilés directeurs(13, 14) de configurations différentes mais dont chacun a sa surface conformée de manière à guider un courant d'air (24),
caractérisée en ce que
les profilés directeurs (13, 14) sont reliés par au moins une paroi (26) de manière à former un insert (25), qui est introduit dans l'ouverture de sortie (3, 68) tout en pouvant en être retiré pour être tourné ou retourné et réintroduit dans l'ouverture (3, 68), de manière à permettre ainsi la modification de la direction du courant d'air (24).

2. Sortie à fente selon la revendication 1,
caractérisée en ce qu'
un profilé directeur (13) est constitué d'une bande (15) présentant un pied directeur (17) de forme appropriée, tandis que l'autre profilé directeur (14) est constitué d'une bande (21) présentant une zone bombée (19) faisant face au pied directeur (17).

3. Sortie à fente selon la revendication 1 ou 2,
caractérisée en ce qu'
au moins une lamelle directrice d'air (23) est placée entre une paroi de canal (4, 5, 64) et le profilé directeur (13, 14) ou entre deux profilés directeurs (13, 14).

4. Sortie à fente selon une des revendications 1 à 3,
caractérisée en ce qu'
entre les parois de canal (4, 5, 64) et le profilé directeur (13, 14) est monté un profilé de bord (8a, 8b) fixe ou démontable.

5. Sortie à fente selon la revendication 4,
caractérisée en ce que
les profilés de bord (8a, 8b) se faisant face sont reliés par des éléments de fixation (28) et des douilles d'espacement (27).

6. Sortie à fente selon les revendications 4 ou 5,
caractérisée en ce que
le profilé de bord (8a, 8b), par l'intermédiaire d'une bande de pincement (10), est relié de manière fixe ou amovible à la paroi de canal (4, 5) ou s'appuie contre la paroi de canal (64).

7. Sortie à fente selon une des revendications 4 à 6,
caractérisée en ce que
la profilé de bord (8a, 8b) comporte des bandes-supports (11) maintenant les profilés directeurs (13, 14).

8. Sortie à fente selon la revendication 7,
caractérisée en ce que
les bandes-supports (11) présentent des bossettes d'arrêt (12) tandis que les profilés directeurs présentent des dépressions (20).

9. Sortie à fente selon la revendication 7,
caractérisée en ce que
les bandes-supports (11) et les profilés directeurs (13, 14) portent respectivement dans une paroi latérale (37), une rainure (30) et des languettes élastiques (29) qui, en position de service, sont en prise dans les rainures (30a, 30b) des profilés de bord (8a, 8b).

10. Sortie à fente selon au moins une des revendications 4 à 9,
caractérisée en ce qu'
au moins une barrette (31) est positionnée entre les profilés de bord (8a, 8b) par des éléments de fixation (28) et des douilles d'espacement (27).

11. Sortie à fente selon la revendication 10,
caractérisée en ce que
la barrette (31) est constituée de deux parties profilées (38 et 39) la partie supérieure (39) ayant son extrémité supérieure (40) arrondie de préférence, tandis que la partie inférieure (38) porte des deux côté les rainures (30a, 30b).

12. Sortie à fente selon au moins une des revendications 1 à 11,
caractérisée en ce que
l'insert à profilés directeurs (25) peut être introduit et bloqué entre les parois (4, 5, 64) ou les profilés de bord (8a, 8b).

13. Sortie à fente selon au moins une des revendications 1 à 12,
caractérisée en ce qu'
au moins deux inserts (25) peuvent être introduits côte à côte et/ou l'un derrière l'autre entre les profilés de bord (8a, 8b) et/ou les barrettes (31).

14. Sortie à fente selon au moins une des revendications 4 à 13,
caractérisée en ce qu'
au profilé de bord (8a, 8b) est associé au moins un cadre de couverture (33, 35).

15. Sortie à fente selon la revendication 14,
caractérisée en ce que
le cadre de couverture (33, 35), à l'extérieur, présente une forme arrondie, à bords rabattus ou analogues et est relié par l'intermédiaire d'éléments de fixation (34) au profilé de bord (8a, 8b), de manière fixe ou amovible.

16. Sortie à fente selon au moins une des revendications 1 à 15,
caractérisée en ce qu'
un boîtier (51) contient au moins un luminaire (56) de préférence un tube luminescent, auquel est associée une sortie de lumière A.

17. Sortie à fente selon la revendication 16,
caractérisée en ce qu'
au luminaire (56) est associé également un dispositif (53, 54, 55, 87) de sortie de l'air à évacuer.

18. Sortie à fente selon la revendication 17,
caractérisée en ce que
dans la plaque de base (52) du boîtier (51) sont pratiquées des fentes à trous (53) auxquelles est associé, par l'intermédiaire de rails de maintien (55), un tiroir à fentes (54), qui libère et/ou obture en continu les fentes à trous.

19. Sortie à fente selon la revendication 18,
caractérisé en ce qu'
à la plaque de base (52) est associée une tubulure de sortie (87) entourant les fentes à trous (53).

20. Sortie à fente selon les revendications 18 ou 19,
caractérisée en ce qu'
à gauche et à droite des fentes à trous (53), des tubes luminescents (56) sont fixés par des supports (57) à la plaque de base (52) du boîtier (51).

21. Sortie à fente selon une des revendications 18 à 20,
caractérisée en ce que
de la plaque de base (52) part en porte-à-faux au moins une paroi latérale (61) qui le long de son bord, forme une cornière de fixation (62).

22. Sorite à fente selon la revendication 21,
caractérisée en ce que
la cornière de fixation (62) et une cornière de soutien (59) reliée à la plaque de base (52) relient au boîtier (51) au moins un puits (63) disposé latéralement par rapport au boîtier (51) et dans lequel est placée une sortie à fente A.

23. Sortie à fente selon la revendication 22,
caractérisée en ce qu'
une tubulure d'entrée (86) débouche dans une ouverture (66) d'une paroi externe (64a) du puits (63).

24. Sortie à fente selon les revendications 22 et 23,
caractérisée en ce que
le puits (63) comporte un couvercle (65) de fixation à un plafond (67).

25. Sortie à fente selon la revendication 24,
caractérisée en ce que
l'ouverture de sortie (68) située à l'opposé du couvercle (65) est délimitée latéralement par un fond (69).

26. Sortie à fente selon la revendication 25,
caractérisée en ce que
la sortie à fente (A) est introduite dans l'ouverture de sortie (68) du puits (63) ou dans le fond (69).

27. Sortie à fente selon une des revendications 1 à 26,
caractérisée en ce que
par rotation ou retournement de l'insert à profilés directeurs (25) celui-ci oriente l'air amené vers la droite, (L1) vers la gauche (L3), ou tout droit vers le bas (L2), plusieurs inserts (25) étant disposés, en série et/ou côte à côte, entre deux profilés de bord (8) et éventuellement au moins une barrette (31).
